# EUROPÄISCHE PATENTSCHRIFT

(11) **EP 3 859 061 B1**
(45) Veröffentlichungstag und Bekanntmachung des Hinweises auf die Patenterteilung: **13.11.2024**
(21) Anmeldenummer: 20154601.7
(22) Anmeldetag: 30.01.2020
(51) Int. Cl.: D01H 1/115

(54) **FASERBANDAUFNAHMEEINRICHTUNG**
FIBRE BUNDLE RECEIVING DEVICE
DISPOSITIF DE RÉCEPTION D'UNE MÈCHE DE FIBRES

(43) Veröffentlichungstag der Anmeldung: 04.08.2021
(73) Patentinhaber: Saurer Intelligent Technology AG, 9320 Arbon Thurgau (CH)
(72) Erfinder: Dreßen, Jochen, 41366 Schwalmtal (DE)
(74) Vertreter: Morgenthum-Neurode, Mirko

(56) Entgegenhaltungen:
- EP-A1- 2 009 151
- EP-A2- 0 854 214
- EP-A2- 1 217 111
- DE-A1- 19 603 291
- DE-A1- 4 036 119

## Beschreibung

Die Erfindung betrifft eine Faserbandaufnahmeeinrichtung zum Zuführen eines von einem Streckwerk kommenden Faserbandes zu einem Garnbildungselement einer Spinnvorrichtung, eine Luftspinnvorrichtung mit einer Faserbandaufnahmeeinrichtung sowie ein Verfahren zum Bilden einer Faserbandaufnahmeeinrichtung zum Zuführen eines von einem Streckwerk kommenden Faserbandes zu einem Garnbildungselement einer Spinnvorrichtung.

Faserbandaufnahmeeinrichtungen für Spinnvorrichtungen, insbesondere für Luftspinnvorrichtungen, sind in vielfältiger Ausgestaltung aus dem Stand der Technik bekannt und werden gängig dazu verwendet, ein von einem Streckwerk kommendes Faserband kontrolliert einer Spinndüse bzw. einem eine Spinndüse aufweisenden Garnbildungselement zuzuführen. Dabei sind die Faserbandaufnahmeeinrichtungen typischerweise aus mehreren Bauteilen aus unterschiedlichen Materialien gebildet. Insbesondere ist dabei typischerweise an einem Grundkörper eine Faserbandführungseinrichtung sowie in der Faserbandverlaufrichtung nachfolgend eine Blasluftdüse angeordnet.

Eine Luftspinnvorrichtung ist bspw. aus der DE 10 2008 006 379 A1 bekannt, bei der die Faserbandaufnahmeeinrichtung aus mehreren Bauteilen gebildet ist. Dabei muss aufgrund der zum Spinnen verwendeten Fluidströme, einerseits zum Transport des Faserbandes und andererseits zum Spinnen des Faserbandes zu einem Garn mittels Spinndruckluft, eine besonders genaue und dichte Verbindung zwischen den einzelnen Bauteilen hergestellt werden, wodurch eine besonders aufwändige und teure Herstellung mit sehr geringen Bauteiltoleranzen notwendig ist und zudem der Zusammenbau der Spinnvorrichtung besonders kompliziert ist.

Neben dem Problem, dass die Bauteile besonders dicht verbunden werden müssen, um ein Entweichen von Fluid zu verhindern, haben die Vorrichtungen des Standes der Technik auch den Nachteil, dass sich Fasern des Faserbandes während des Transports vom Streckwerk durch die Faserbandaufnahmeeinrichtung zu der Spinndüse an Trennstellen der einzelnen Bauteile verfangen und dabei vom Faserband abgelöst werden, was zum einen zu einer Verringerung der zum Garn spinnbaren Fasern und damit zu einer niedrigeren Effizienz der Vorrichtung und zum anderen auch zu einem Ansammeln der abgelösten Fasern im Bereich des Garnbildungselements führt, die dann das Spinnergebnis verschlechtern und die Funktionsfähigkeit der Vorrichtung beeinträchtigen können.

Aus der EP 1 217 111 A2 ist eine Faserbandaufnahmeeinrichtung gemäß den oberbegrifflichen Merkmalen des Anspruchs 1 vorbekannt.

EP 2 009 151 A1 zeigt eine Faserbandaufnahmeeinrichtung, welche aus einer einzelnen Nadel ausgebildet und in einen Grundkörper eingesetzt ist.

DE 40 36 119 A1 offenbart eine Faserbandaufnahmeeinrichtung, welche in einer alternativen Weise zwei oder mehr Faserbandführungseinrichtungen aufweisen kann, wobei diese an einer Innenwand des Grundkörpers derart angeordnet sind, dass erst deren Endbereiche in den Faserbandzuführweg hineinragen, um eine Umwindung der Fasern zum Spinnen eines Fadens zu ermöglichen. Dabei ist die Anordnung der beiden Faserbandführungen derart, dass diese in einem Mündungsbereich eines Garnbildungselements aufeinander zulaufen.

Der Erfindung liegt daher die Aufgabe zu Grunde, eine Faserbandaufnahmeeinrichtung zum Zuführen eines von einem Streckwerk kommenden Faserbandes zu einem Garnbildungselement einer Spinnvorrichtung, eine Luftspinnvorrichtung sowie ein Verfahren zum Bilden einer Faserbandaufnahmeeinrichtung bereitzustellen, die einen Spinnvorgang mit hoher Genauigkeit und Effizienz ermöglicht, wobei die Verschmutzung der Vorrichtung durch abgelöste Fasern während des Betriebs verringert und zugleich die Vorrichtung besonders einfach, kostengünstig und fehlerfrei hergestellt und montiert werden kann.

Die Aufgabe wird erfindungsgemäß durch eine Faserbandaufnahmeeinrichtung gemäß Anspruch 1, eine Luftspinnvorrichtung gemäß Anspruch 8 sowie ein Verfahren zum Bilden einer Faserbandaufnahmeeinrichtung gemäß Anspruch 10 gelöst. Vorteilhafte Weiterbildungen der Erfindung sind in den abhängigen Ansprüchen angegeben.

Die erfindungsgemäße Faserbandaufnahmeeinrichtung zum Zuführen eines von einem Streckwerk kommenden Faserbandes zu einem Garnbildungselement einer Spinnvorrichtung weist einen eine Einlassöffnung zum Aufnehmen des von dem Streckwerk zugeführten Faserbandes aufweisenden Grundkörper sowie eine der Einlassöffnung entlang der Faserbandaufnahmerichtung nachgeordnete Faserbandführungseinrichtung zum definierten Zuführen des Faserbandes zu dem Garnbildungselement auf, wobei zwischen der Einlassöffnung und der Faserbandführungseinrichtung ein Faserbandtisch angeordnet ist, über den das Faserband führbar ist, und wobei wenigstens der Grundkörper und die Faserbandführungseinrichtung aus einem identischen Material gebildet sind. Die Faserbandführungseinrichtung ist einstückig mit dem Grundkörper aus zwei nebeneinander, parallel zueinander angeordneten Nadeln gebildet, die über den Faserbandtisch hinausragen und deren Nadelspitze zumindest abschnittsweise in einen einteilig mit dem Grundkörper gebildeten Blasluftdüsenabschnitt zum Erzeugen einer rotierenden Luftströmung hineinragt oder dem Blasluftdüsenabschnitt aus Richtung der Einlassöffnung vorgelagert ist, wobei die beiden Nadeln in Bezug zu einer Mittellängsachse der Einlassöffnung sich gegenüberliegend angeordnet sind. Die Faserbandaufnahmeeinrichtung ist im Übergangsbereich des Faserbandtisches zu den beiden Nadeln ohne zwischenliegende Anschlussstellen ausgebildet.

Weiterhin betrifft die Erfindung eine Luftspinnvorrichtung mit einer einen Spinnkonus aufweisenden Spinndüse, wobei entlang der Faserbandaufnahmerichtung vor dem Spinnkonus bzw. vor der Spinndüse eine erfindungsgemäße Faserbandaufnahmeeinrichtung angeordnet ist.

Bei dem erfindungsgemäßen Verfahren zum Bilden einer Faserbandaufnahmeeinrichtung zum Zuführen eines von einem Streckwerk kommenden Faserbandes zu einem Garnbildungselement einer Spinnvorrichtung wird die Faserbandaufnahmeeinrichtung mittels eines additiven Herstellungsverfahrens gebildet.

Die erfindungsgemäße Faserbandaufnahmeeinrichtung ermöglicht in vorteilhafter Weise eine schnellere, fehlerfreiere und genauere Herstellung eines Garns aus einem Faserband, insbesondere aufgrund eines genaueren und trennstellenfreien Aufbaus der Faserbandaufnahmeeinrichtung. Zudem besteht keine Gefahr von Undichtigkeiten aufgrund von Trenn- und Verbindungsstellen zwischen dem Grundkörper der Faserbandaufnahmeeinrichtung, der Nadeln und/oder dem Blasluftdüsenabschnitt. Zuletzt wird eine besonders einfache, kostengünstige und fehlerfreie Herstellung sowie Montage ermöglicht.

Eine Faserbandaufnahmeeinrichtung ist zunächst grundsätzlich ein Bauteil oder eine Baugruppe, welche Fasermaterial, insbesondere ein von einem Streckwerk kommendes Faserband, kontrolliert einer Spinndüse, insbesondere einem Spinnkonus, oder einem beliebigen anderen Garnbildungselement zuführt. Dabei kann die Faserbandaufnahmeeinrichtung grundsätzlich mehrstückig als Baugruppe oder einstückig als einzelnes Bauteil sowie aus beliebigen Materialien gebildet sein. Bevorzugt ist die Faserbandaufnahmeeinrichtung unmittelbar an einer Spinnvorrichtung, insbesondere an einem Außengehäuse einer Spinnvorrichtung, festgelegt.

Das Garnbildungselement kann grundsätzlich eine beliebige funktionale Einheit oder eine Baueinheit aus einem oder mehreren Bauteilen sein, wobei das Garnbildungselement dafür vorgesehen ist, aus einzelnen Fasern und insbesondere aus einem Faserband ein Garn zu erzeugen. Bevorzugt umfasst das Garnbildungselement eine Luftspinndüse, und besonders bevorzugt weist das Garnbildungselement einen Spinnkonus einer

Luftspinndüse auf. Entsprechend ist die Luftspinnvorrichtung, innerhalb der besonders bevorzugt ein Faserband im Bereich eines Spinnkonus und insbesondere in einem Bereich zwischen dem Ende der Faserbandführungseinrichtung und dem Spinnkonus durch einen rotierenden Spinndruckluftstrom bzw. Blasluftstrom derart verwirbelt wird, dass ein Garn gebildet wird.

Dabei weist die Faserbandaufnahmeeinrichtung einen Grundkörper auf, an dem alle weiteren Bau- und Bestandteile der Faserbandaufnahmeeinrichtung angeordnet, festgelegt und/oder angeformt sind. Bevorzugt ist der Grundkörper dabei einteilig gebildet. Um das Faserband aufnehmen zu können, weist der Grundkörper erfindungsgemäß eine Einlassöffnung auf, durch die das Faserband hindurch geführt verläuft. Bevorzugt umschließt die Einlassöffnung dabei das Faserband über den gesamten Umfang. Dabei kann die Einlassöffnung sowohl genau mittig bzw. im Bereich einer Mittellängsachse der Faserbandaufnahmeeinrichtung angeordnet, als auch dazu verschoben und/oder verwinkelt sein. Besonders bevorzugt verläuft die Einlassöffnung jedoch parallel und ganz besonders bevorzugt genau auf der Mittellängsachse der Faserbandaufnahmeeinrichtung. Ebenfalls bevorzugt sind die Form und/oder der Durchmesser der Einlassöffnung derart gewählt, dass das Faserband allseitig geführt verläuft und/oder über den gesamten Umfang mit einer Oberfläche der Einlassöffnung in Kontakt kommen kann.

Die Faserbandführungseinrichtung ist erfindungsgemäß dazu vorgesehen, dass durch die Einlassöffnung in die Faserbandaufnahmeeinrichtung geführte Faserband zumindest abschnittsweise kontrolliert bzw. definiert zu einem Garnbildungselement hin zu führen. Bevorzugt wirkt die Faserbandführungseinrichtung zugleich auch als Drallstoppeinrichtung, die verhindert, dass die gesamten Fasern des Faserbandes im Blasluftdüsenabschnitt verwirbelt werden. Zudem ist bevorzugt, dass die Faserbandführungseinrichtung es ermöglicht, dass nur die aus dem Faserband herausstehenden Faserenden um die Fasern im Inneren des Faserbandes herum verwirbelt werden. Dazu wird der Faserbandaufnahmeeinrichtung besonders bevorzugt unmittelbar ein von einem Streckwerk kommendes Faserband, insbesondere durch die Einlassöffnung und über den Faserbandtisch, zugeführt.

Die Faserbandführungseinrichtung ist erfindungsgemäß entlang der Faserbandaufnahmerichtung hinter der Einlassöffnung angeordnet, d. h., dass die Faserbandführungseinrichtung in der Faserbandtransportrichtung auf die Einlassöffnung folgend und/oder im Inneren der Faserbandaufnahmeeinrichtung angeordnet ist.

Die Faserbandführungseinrichtung kann grundsätzlich beliebig zum abschnittsweisen Führen des Faserbandes gebildet sein, wobei die Faserbandaufnahmeeinrichtung einstückig mit dem Grundkörper aus zwei nebeneinander, parallel zueinander angeordneten Nadeln gebildet ist. Dabei ist die Faserbandführungseinrichtung einstückig mit dem Grundkörper gebildet. Ebenfalls bevorzugt ragt die Faserbandführungseinrichtung an einer Seite, insbesondere an einer der Einlassöffnung gegenüberliegenden Seite, aus dem Grundkörper heraus und/oder bis vor oder in den Blasluftdüsenabschnitt hinein.

Die Faserbandführungseinrichtung ist bevorzugt zumindest abschnittsweise vor oder im Bereich des Blasluftdüsenabschnitts angeordnet, um das Faserband im Bereich der Blasluftdüsen zumindest abschnittsweise zu führen und/oder vor einer vollständigen Erfassung und Verwirbelung zu schützen. Besonders bevorzugt ist die Spitze der Faserbandführungseinrichtung und insbesondere die Spitze der Nadeln jeweils unmittelbar vor oder im Öffnungsbereich einer Luftspinndüse und insbesondere eines Spinnkonus einer Luftspinndüse angeordnet.

Die Faserbandführungseinrichtung ist als zwei zumindest abschnittsweise nebeneinander angeordnete Nadeln gebildet, wobei die beiden Nadeln bevorzugt eine Pinzetteneinheit bilden. Ganz besonders bevorzugt ist die Faserbandaufnahmeeinrichtung eine Pinzettendüse, bei der insbesondere bevorzugt die beiden nebeneinander angeordneten, zueinander identischen Nadeln eine Pinzette bilden.

Grundsätzlich können die beiden Nadeln der Faserbandführungseinrichtung sich jedoch auch mit einer sich voneinander unterscheidenden Form gebildet sein.

Die zwei nebeneinander angeordneten Nadeln sind einstückig mit dem Grundkörper gebildet und parallel zueinander angeordnet. Die Nadeln sind in bevorzugter Weise gleich lang. Ebenfalls sind die beiden Nadeln sich in Bezug zur Mittellängsachse gegenüberliegend angeordnet.

Der Blasluftdüsenabschnitt kann grundsätzlich durch ein eigenes Bauteil oder ein Teil eines anderen Bauteils, insbesondere des Grundkörpers der Fadenaufnahmeeinrichtung, gebildet sein. Dabei ist der Blasluftdüsenabschnitt in Faserbandverlaufrichtung hinter dem die Einlassöffnung aufweisenden Abschnitt der Faserbandaufnahmeeinrichtung angeordnet und/oder zum Zuführen von Spinndruckluft vorgesehen. Bevorzugt ist auch der Blasluftdüsenabschnitt einer Faserbandführungseinheit mit einer einzelnen Nadel einteilig mit dem Grundkörper gebildet.

Der Blasluftdüsenabschnitt ist bevorzugt als Düsenblock mit wenigstens einer, bevorzugt mehreren Blasluftdüsen gebildet. Besonders bevorzugt weist der Düsenblock einen die wenigstens eine Blasluftdüse umgebenden, geschlossenen Mantelabschnitt auf und ganz besonders bevorzugt ist der Düsenblock zylinderförmig. Weiterhin bevorzugt sind mehrere Blasluftdüsen über den Umfang des Blasluftdüsenabschnitts, insbesondere des Düsenblocks, verteilt, wobei die Blasluftdüsen ganz besonders bevorzugt in gleichem Abstand zueinander entlang des Umfangs verteilt sind.

Die Blasluftdüsen im Blasluftdüsenabschnitt sind bevorzugt im Bereich einer Eintrittsöffnung einer Spinndüse tangential auf einen Spinnkonus ausgerichtet, so dass sich eine rotierende Luftströmung einstellt. Die Ausrichtung der Blasluftdüsen ist weiterhin bevorzugt derart gewählt, dass die Luftströmung in einer axial zur Ebene der Eintrittsöffnung beabstandeten Ebene auf eine Innenfläche eines den Spinnkonus umgebenden Expansionsgehäuses auftrifft.

Gemäß der erfindungsgemäßen Faserbandaufnahmeeinrichtung sind wenigstens der Grundkörper und die

Faserbandführungseinrichtung aus einem identischen Material gebildet, wobei besonders bevorzugt der Blasluftdüsenabschnitt aus demselben Material wie der Grundkörper und die Faserbandführungseinrichtung gebildet ist, wodurch eine besonders einfache Herstellung und zugleich eine trenn- und verbindungsstellenfreie Gestaltung ermöglicht wird.

Obwohl die Faserbandaufnahmeeinrichtung aus einem beliebigen Material bestehen kann, ist die gesamte Faserbandaufnahmeeinrichtung bei einer bevorzugten Ausgestaltung aus Keramik gebildet, wodurch eine besonders gute Führung des Faserbandes und eine besonders trenn- und verbindungsstellenfreie Oberfläche in einfacher Weise gestaltet werden kann. Eine andere Ausgestaltung der erfindungsgemäßen Faserbandaufnahmeeinrichtung sieht vor, dass die Faserbandaufnahmeeinrichtung wenigstens auf allen faserführenden Oberflächenabschnitten eine Keramikbeschichtung aufweist, um eine besonders glatte, stabile und widerstandsfähige Oberfläche bereitzustellen. Insbesondere bevorzugt weist wenigstens die Oberfläche der Nadel bzw. Nadeln und/oder eines Faserbandtisches eine Keramikbeschichtung auf, wobei besonders bevorzugt die gesamte Faserbandaufnahmeeinrichtung eine Keramikbeschichtung aufweist. Insbesondere bevorzugt weist die Faserbandaufnahmeeinrichtung oder zumindest ein Teil davon eine Keramikbeschichtung auf, wenn die Faserbandaufnahmeeinrichtung aus einem Kunststoff oder aus Metall gebildet ist.

Gemäß einer vorteilhaften Weiterbildung der Faserbandaufnahmeeinrichtung sind die beiden Nadeln spiegelsymmetrisch zueinander gebildet und/oder spiegelsymmetrisch zueinander angeordnet. Zugleich oder alternativ können die beiden Nadeln auch rotationssymmetrisch und/oder spiegelsymmetrisch zur Einlassöffnung bzw. zu einer Mittellängsachse der Einlassöffnung angeordnet sein. Eine solche Ausrichtung ist insbesondere dann bevorzugt, wenn die beiden Nadeln jeweils nicht rotationssymmetrisch geformt sind, so dass die Oberfläche jeder Nadel an deren Funktion und Anordnung angepasst ist. Dabei kann die gesamte Nadel nicht rotationssymmetrisch geformt sein oder aber nur ein Abschnitt der Nadel, insbesondere ein an den Grundkörper oder einen Faserbandtisch angrenzender Abschnitt der Nadel.

Gemäß der erfindungsgemäßen Faserbandaufnahmeeinrichtung ist zwischen der Einlassöffnung und der Faserbandführungseinrichtung ein Faserbandtisch angeordnet ist, über den das Faserband führbar ist bzw. im Betriebszustand der Faserbandaufnahmeeinrichtung geführt wird, wobei der Faserbandtisch bevorzugt eine geschlossene und ununterbrochene Oberfläche aufweist. Die Nadeln ragen über den Faserbandtisch hinaus.Die Faserbandaufnahmeeinrichtung weist im Übergangsbereich zu den Nadeln keine Anschlussstelle zwischen den Bauteilen auf. Ganz besonders bevorzugt ist die gesamte Innenkontur und insbesondere die Oberfläche des Faserbandtisches und/oder der Nadeln kanten- und/oder winkelfrei gebildet. Insbesondere bevorzugt weist die Faserbandaufnahmeeinrichtung kontinuierliche Übergangsflächen zwischen dem Grundkörper und den Nadeln auf. Die Oberfläche des Faserbandtisches kann zwar grundsätzlich beliebig gestaltet sein, bevorzugt weist diese jedoch ebenfalls keine Kanten auf und besonders bevorzugt ist die Oberflächengestaltung der Innenkontur bzw. des Faserbandtisches abschnittsweise oder vollständig schraubenförmig und/oder konkav und/oder konvex.

Eine vorteilhafte Weiterbildung der Luftspinnvorrichtung sieht vor, dass die Faserbandführungseinrichtung der Faserbandaufnahmeeinrichtung zumindest abschnittsweise in den Blasluftdüsenabschnitt und/oder abschnittsweise in eine Öffnung des Spinnkonus hineinragt, wodurch eine besonders präzise Führung bei zugleich ausreichender Verwirbelung der Faserenden zur Garnbildung erreicht werden kann. Alternativ kann die Faserbandführungseinrichtung auch unmittelbar vor dem Spinnkonus im Blasluftdüsenabschnitt enden.

Gemäß dem erfindungsgemäßen Verfahren wird die Faserbandaufnahmeeinrichtung mittels eines additiven Herstellungsverfahrens gebildet, wodurch in einfacher Weise eine Herstellung einer Faserbandaufnahmeeinrichtung mit einer komplexen Form möglich ist. Zudem können mittels eines additiven Herstellungsverfahrens Trenn- und Anschlussstellen zuverlässig vermieden werden. Mögliche additive Herstellungsverfahren können dabei bspw. 3D-Druck, Selective Laser Melting (SLM), Electron Beam Melting (EBM), Binder Jetting (BJ), Fused Deposition Modeling (FDM) oder Lasersintern, insbesondere jeweils mit Werkstoffen aus Metall, sein. Zusätzlich, nachfolgend oder alternativ kann auch ein Sintern des Werkstücks erfolgen.

Besonders bevorzugt ist ein Verfahren, bei dem die Faserbandaufnahmeeinrichtung aus Keramik und/oder mittels Stereolithographie (SLA) gebildet wird. Wenn die Faserbandaufnahmeeinrichtung dagegen aus Metall gebildet werden soll, ist eine Herstellung mittels Lasersintern, insbesondere selektives Lasersintern (SLS) bevorzugt. Alternativ kann die Faserbandaufnahmeeinrichtung aber auch auf andere Weise, insbesondere aus Metall, gebildet und nachfolgend gesintert werden. Zudem ist es möglich, die Faserbandaufnahmeeinrichtung dadurch zu bilden, dass wenigstens zwei Teile, insbesondere der Grundkörper und der Blasluftdüsenabschnitt, durch Sintern oder in andere Weise trennstellenlos und/oder stoffschlüssig miteinander verbunden werden.

Mehrere Ausführungsbeispiele einer Faserbandaufnahmeeinrichtung sowie Teilen davon werden nachstehend mit Bezug auf die Zeichnungen näher erläutert. In den Figuren zeigen:
- Fig. 1: eine Schnittansicht eines Bereichs einer Luftspinnvorrichtung mit einer ersten Ausführungsform einer Faserbandaufnahmeeinrichtung,
- Fig. 2: eine Schnittansicht eines Bereichs einer Luftspinnvorrichtung mit einer zweiten Ausführungsform einer Faserbandaufnahmeeinrichtung, welche nicht unter den Schutzumfang des Anspruchs 1 fällt,
- Fig. 3a: eine vergrößerte Schnittansicht der in Fig. 1 dargestellten Faserbandaufnahmeeinrichtung mit einem Blasluftdüsenabschnitt,
- Fig. 3b: eine perspektivische Außenansicht der in Fig. 3a dargestellten Faserbandaufnahmeeinrichtung,
- Fig. 4a: eine perspektivische Außenansicht eines Teils der in Fig. 2 dargestellten Faserbandaufnahmeeinrichtung,
- Fig. 4b: eine gegenüber Fig. 4a gedrehte, perspektivische Außenansicht eines Teils der in Fig. 3a dargestellten Faserbandaufnahmeeinrichtung, und
- Fig. 4c: eine Aufsicht der in Fig. 4b dargestellten Faserbandaufnahmeeinrichtung mit Blick auf eine Faserbandführungseinrichtung.

Eine in Figur 1 dargestellte Faserbandaufnahmeeinrichtung 1 weist einen einstückigen Grundkörper 4 auf und ist in einer Luftspinnvorrichtung einem Garnbildungselement 2 der Luftspinnvorrichtung gegenüberliegend angeordnet, wobei das Garnbildungselement 2 eine Spinndüse 10 mit einem Spinnkonus 9 aufweist.

Die Faserbandaufnahmeeinrichtung 1 weist eine Einlassöffnung 3 auf, durch die ein von einem Streckwerk kommendes Faserband der Faserbandaufnahmeeinrichtung 1 zugeführt werden kann. Die Oberfläche der Faserbandaufnahmeeinrichtung 1 ist der Einlassöffnung 3 in der Transportrichtung des Faserbandes nachfolgend als ein Faserbandtisch 8 gebildet, über den das Faserband einer Faserbandführungseinrichtung 5 zugeführt wird.

Die Faserbandführungseinrichtung 5 hat dabei die Funktion, das Faserband dem Garnbildungselement 2 kontrolliert und definiert zuzuführen. Zudem wirkt die Faserbandführungseinrichtung 5 als Drallstoppeinrichtung, die verhindert, dass das gesamte Faserband oder zumindest zu große Anteile des Faserbandes beim Luftspinnvorgang verwirbelt werden. Dabei ist die Faserbandführungseinrichtung 5 als Pinzettendüse aus zwei parallel zueinander angeordneten Nadeln 6a, b gebildet, wobei die Nadeln 6a, b jeweils einstückig mit dem Grundkörper 4 gebildet sind und sich von dem Faserbandtisch 8 in Richtung des Spinnkonus 9 erstrecken.

Um das Faserband zu einem Garn spinnen zu können, ist ein Blasluftdüsenabschnitt 7 vorgesehen, der einstückig mit dem Grundkörper 4 gebildet ist und im Bereich des Garnbildungselements 2 angeordnet ist (siehe Figur 3b). Dabei erstrecken sich die beiden Nadeln 6a, b der Faserbandführungseinrichtung 5 abschnittsweise in den Blasluftdüsenabschnitt 7, so dass die hinteren, freien Enden der Randfasern des Faserbandes nach dem Verlassen der Faserbandführungseinrichtung 5 einem aus Blasluftdüsen 12 austretenden Luftstrom im Blasluftdüsenabschnitt 7 ausgesetzt werden, wobei diese freien Enden vom Faserband abgehoben bzw. abgelöst werden.

Zugleich werden die vorderen Enden der Fasern in der Regel nicht vollständig abgelöst, da sie bereits von Umwindefasern eingefangen und in die Spinndüse 10 eingeführt sind. Die vom Faserband abgelösten freien Faserenden werden durch einen mittels den Blasluftdüsen 12 erzeugten rotierenden Luftstrom um den Spinnkonus 9 geschlungen und mit einer Drehung beaufschlagt. Durch die kontinuierliche Bewegung des Faserbandes in Faserbandtransportrichtung wird das rückwärtige freie Ende der Fasern fortlaufend in eine Öffnung 11 der Spinndüse 10 eingezogen, wobei die Randfasern schraubenförmig um die Kernfasern des Faserbandes geschlungen werden.

Bei diesem Vorgang werden jedoch nicht alle vom Faserband abgelösten Fasern und Faserenden zum Garn gesponnen, so dass diese losgelösten Fasern sich leicht an Kanten und Trennstellen zwischen Bauteilen der Faserbandaufnahmeeinrichtung 1 verfangen können. Entsprechend ist eine einstückige Gestaltung der Faserbandaufnahmeeinrichtung 1 vorteilhaft. Zudem werden durch eine einstückige Gestaltung Undichtigkeiten zwischen den Bauteilen ausgeschlossen, was eine genauere Bildung eines rotierenden Luftstroms im Blasluftdüsenabschnitt 7 erlaubt.

Die Faserbandführungseinrichtung 5 ist aus zwei zueinander identischen und parallel zueinander, beidseitig der Einlassöffnung 3 im Bereich des Faserbandtisches 8 angeordneten Nadeln 6a, b gebildet (siehe Figur 3a). Dabei ist jeweils die Spitze der Nadeln 6a, b im Blasluftdüsenabschnitt 7 im Bereich der Auslassöffnungen der Blasluftdüsen 12 angeordnet. Die beiden Nadeln 6a, b weisen jeweils über die gesamte Länge eine nicht-rotationssymmetrische Form auf und sind dabei insbesondere an den auf die jeweils gegenüberliegende Nadel 6a, b zuweisenden Oberflächenabschnitt abgeflacht.

Wie in Figur 4b dargestellt, schließen sich die beiden Nadeln 6a, b kontinuierlich an die Oberfläche des Faserbandtisches 8 an, wobei die beiden Nadeln 6a, b spiegelsymmetrisch sich gegenüberliegend angeordnet sind. Der Faserbandtisch 8 weist eine gekrümmte, kantenlose Oberfläche auf.

Eine in Figuren 2 und 4a dargestellte, zweite Ausführung einer Faserbandaufnahmeeinrichtung 1, welche nicht unter den Schutzumfang des Anspruchs 1 fällt, unterscheidet sich von der ersten, in Figur 1 dargestellten Ausführung maßgeblich dadurch, dass zum einen der Blasluftdüsenabschnitt 7 mit den Blasluftdüsen 12 nicht einstückig mit dem Grundkörper 4 gebildet ist und zum anderen die Faserbandführungseinrichtung 5 aus einer einzelnen Nadel 6 gebildet ist, die im gesamten Blasluftdüsenabschnitt 7 angeordnet ist und bis in die Öffnung 11 der Spinndüse 10 hineinragt. Zudem ist die Einlassöffnung 3 versetzt und zugleich parallel zu einer Mittellängsachse des Grundkörpers 4 angeordnet, während die Nadel 6 sich entlang dieser Mittellängsachse erstreckt.

### Bezugszeichenliste

- 1: Faserbandaufnahmeeinrichtung
- 2: Garnbildungselement
- 3: Einlassöffnung
- 4: Grundkörper
- 5: Faserbandführungseinrichtung
- 6: einzelne Nadel
- 6a: erste Nadel
- 6b: zweite Nadel
- 7: Blasluftdüsenabschnitt
- 8: Faserbandtisch
- 9: Spinnkonus
- 10: Spinndüse
- 11: Öffnung
- 12: Blasluftdüse

## Patentansprüche

1. Faserbandaufnahmeeinrichtung (1) zum Zuführen eines von einem Streckwerk kommenden Faserbandes zu einem Garnbildungselement (2) einer Spinnvorrichtung, mit
- einem eine Einlassöffnung (3) zum Aufnehmen des von dem Streckwerk zugeführten Faserbandes aufweisenden Grundkörper (4), und
- einer der Einlassöffnung (3) entlang der Faserbandaufnahmerichtung (1) nachgeordneten Faserbandführungseinrichtung (5) zum definierten Zuführen des Faserbandes zu dem Garnbildungselement (2), wobei zwischen der Einlassöffnung (3) und der Faserbandführungseinrichtung (5) ein Faserbandtisch (8) angeordnet ist, über den das Faserband führbar ist, und wobei wenigstens der Grundkörper (4) und die Faserbandführungseinrichtung (5) aus einem identischen Material gebildet sind, **dadurch gekennzeichnet, dass**
- die Faserbandführungseinrichtung (5) einstückig mit dem Grundkörper (4) aus zwei nebeneinander, parallel zueinander angeordneten Nadeln (6a, 6b) gebildet ist, die über den Faserbandtisch (8) hinausragen und deren Nadelspitze zumindest abschnittsweise in einen einteilig mit dem Grundkörper (4) gebildeten Blasluftdüsenabschnitt (7) zum Erzeugen einer rotierenden Luftströmung hineinragt oder dem Blasluftdüsenabschnitt (7) aus Richtung der Einlassöffnung (3) vorgelagert ist, wobei die beiden Nadeln (6a, 6b) in Bezug zu einer Mittellängsachse der Einlassöffnung (3) sich gegenüberliegend angeordnet sind, und
- die Faserbandaufnahmeeinrichtung (1) im Übergangsbereich des Faserbandtisches (8) zu den beiden Nadeln (6a, 6b) ohne zwischenliegende Anschlussstellen ausgebildet ist.

2. Faserbandaufnahmeeinrichtung (1) nach Anspruch 1, **dadurch gekennzeichnet, dass** der Blasluftdüsenabschnitt (7) aus demselben Material wie der Grundkörper (4) oder die Faserbandführungseinrichtung (5) gebildet ist.

3. Faserbandaufnahmeeinrichtung (1) nach Anspruch 1 oder 2, wobei die Faserbandaufnahmeeinrichtung (1) aus Keramik gebildet ist.

4. Faserbandaufnahmeeinrichtung (1) nach Anspruch 1 oder 2, wobei die Faserbandaufnahmeeinrichtung (1) wenigstens auf allen faserführenden Oberflächenabschnitten eine Keramikbeschichtung aufweist.

5. Faserbandaufnahmeeinrichtung (1) nach wenigstens einem der vorhergehenden Ansprüche, **dadurch gekennzeichnet, dass** die beiden Nadeln (6a, 6b) spiegelsymmetrisch zueinander gebildet und/oder angeordnet sind.

6. Faserbandaufnahmeeinrichtung (1) nach wenigstens einem der vorhergehenden Ansprüche, **dadurch gekennzeichnet, dass** die beiden Nadeln (6a, 6b) jeweils keine rotationssymmetrische Form aufweisen.

7. Faserbandaufnahmeeinrichtung (1) nach wenigstens einem der vorhergehenden Ansprüche, **dadurch gekennzeichnet, dass** der Faserbandtisch (8) eine geschlossene und ununterbrochene Oberfläche aufweist.

8. Luftspinnvorrichtung mit einer einen Spinnkonus (9) aufweisenden Spinndüse (10), **dadurch gekennzeichnet, dass** entlang der Faserbandaufnahmerichtung vor dem Spinnkonus (9) eine Faserbandaufnahmeeinrichtung (1) gemäß wenigstens einem der Ansprüche 1 - 7 angeordnet ist.

9. Luftspinnvorrichtung nach Anspruch 8, **dadurch gekennzeichnet, dass** die Faserbandführungseinrichtung (5) der Faserbandaufnahmeeinrichtung (1) zumindest abschnittsweise in den Blasluftdüsenabschnitt (7) und/oder abschnittsweise in eine Öffnung (11) des Spinnkonus (9) hineinragt.

10. Verfahren zum Bilden einer Faserbandaufnahmeeinrichtung (1) zum Zuführen eines von einem Streckwerk kommenden Faserbandes zu einem Garnbildungselement (2) einer Spinnvorrichtung nach einem der Ansprüche 1 bis 7, **dadurch gekennzeichnet, dass** die Faserbandaufnahmeeinrichtung (1) mittels eines additiven Herstellungsverfahrens gebildet wird.

11. Verfahren nach Anspruch 10, **dadurch gekennzeichnet, dass** die Faserbandaufnahmeeinrichtung (1) aus Keramik und mittels Stereolithographie gebildet wird.

12. Verfahren nach Anspruch 10, **dadurch gekennzeichnet, dass** die Faserbandaufnahmeeinrichtung (1) aus Metall mittels Lasersintern gebildet wird.

## Claims

1. Sliver receiving apparatus (1) for feeding a sliver coming from a drafting system to a yarn forming element (2) of a spinning device, comprising
- a basic body (4), which has an inlet opening (3) for receiving the sliver fed from the drafting system, and
- a sliver guiding apparatus (5), which is arranged downstream of the inlet opening (3) in the sliver receiving direction (1), for feeding the sliver to the yarn forming element (2) in a defined manner, wherein a sliver table (8) is arranged between the inlet opening (3) and the sliver guiding apparatus (5), by means of which sliver table (8) the sliver can be guided, and wherein at least the basic body (4) and the sliver guiding apparatus (5) are formed of an identical material,
**characterised in that**
- the sliver guiding apparatus (5) is formed integrally with the basic body (4 ) from two needles (6a, 6b) arranged next to each other and parallel to each other, which project beyond the sliver table (8) and the needle tip of which projects at least in sections into a blowing air nozzle section (7) formed integrally with the basic body (4) for producing a rotating air flow or is arranged upstream of the blowing air nozzle section (7) from the direction of the inlet opening (3), wherein the two needles (6a, 6b) being arranged opposite one another in relation to a central longitudinal axis of the inlet opening (3), and
- the sliver receiving apparatus (1) is designed without intermediate connection points in the transition area of the sliver table (8) to the two needles (6a, 6b).

2. Sliver receiving apparatus (1) according to claim 1, **characterised in that** the blowing air nozzle section (7) is formed of the same material as the basic body (4) or the sliver guiding apparatus (5).

3. Sliver receiving apparatus (1) according to claim 1 or 2, wherein the sliver receiving apparatus (1) is formed of ceramic.

4. Sliver receiving apparatus (1) according to claim 1 or 2, wherein the sliver receiving apparatus (1) has a ceramic coating at least on all fibre-guiding surface sections.

5. Sliver receiving apparatus (1) according to at least one of the preceding claims, **characterised in that** the two needles (6a, 6b) are formed and/or arranged mirror-symmetrically to each other.

6. Sliver receiving apparatus (1) according to at least one of the preceding claims, **characterised in that** the two needles (6a, 6b) each have a rotationally asymmetrical shape.

7. Sliver receiving apparatus (1) according to at least one of the preceding claims, **characterised in that** a sliver table (8) has a closed and continuous surface.

8. Air-jet spinning device, comprising a spinning nozzle (10) having a spinning cone (9), **characterised in that** a sliver receiving apparatus (1) according to at least one of claims 1 to 7 is arranged upstream of the spinning cone (9) in the sliver receiving direction.

9. Air-jet spinning device according to claim 8, **characterised in that** the sliver guiding apparatus (5) of the sliver receiving apparatus (1) extends at least partly into the blowing air nozzle section (7) and/or partly into an opening (11) in the spinning cone (9).

10. Method for forming a sliver receiving apparatus (1) for feeding a sliver coming from a drafting system to a yarn forming element (2) of a spinning device according to one of claims 1 to 7, **characterised in that** the sliver receiving apparatus (1) is formed by means of an additive manufacturing method.

11. Method according to claim 10, **characterised in that** the sliver receiving apparatus (1) is formed from ceramic and by means of stereolithography.

12. Method according to claim 10, **characterised in that** the sliver receiving apparatus (1) is formed from metal by means of laser sintering.

## Revendications

1. Dispositif de réception de ruban de fibres (1) destiné à amener un ruban de fibres provenant d'un banc d'étirage à un élément de formation de fil (2) d'un métier à filer, comportant
- un corps de base (4) présentant un orifice d'entrée (3) destiné à recevoir le ruban de fibres amené par le banc d'étirage, et
- un dispositif de guidage de ruban de fibres (5) disposé en aval de l'orifice d'entrée (3) le long de la direction de réception de ruban de fibres (1), lequel dispositif de guidage de ruban de fibres est destiné à l'amenée définie du ruban de fibres à l'élément de formation de fil (2), dans lequel une table de ruban de fibres (8), sur laquelle le ruban de fibres peut être guidé, est disposée entre l'orifice d'entrée (3) et le dispositif de guidage de ruban de fibres (5), et dans lequel au moins le corps de base (4) et le dispositif de guidage de ruban de fibres (5) sont formés à partir d'un matériau identique,
**caractérisé en ce que**
- le dispositif de guidage de ruban de fibres (5) est formé d'une seule pièce avec le corps de base (4) à partir de deux aiguilles (6a, 6b) disposées côte à côte et parallèlement l'une à l'autre, lesquelles aiguilles dépassent de la table de ruban de fibres (8) et leur pointe d'aiguille pénètre au moins dans certaines sections dans une section de buse d'air de soufflage (7) formée d'un seul tenant avec le corps de base (4) pour produire un courant d'air rotatif ou est située en amont de la section de buse d'air de soufflage (7) depuis la direction de l'orifice d'entrée (3), dans lequel les deux aiguilles (6a, 6b) sont disposées en face l'une de l'autre par rapport à un axe longitudinal médian de l'orifice d'entrée (3), et
- le dispositif de réception de ruban de fibres (1) est réalisé sans points de raccordement intermédiaires dans la zone de transition entre la table de ruban de fibres (8) et les deux aiguilles (6a, 6b).

2. Dispositif de réception de ruban de fibres (1) selon la revendication 1, **caractérisé en ce que** la section de buse d'air de soufflage (7) est formée du même matériau que le corps de base (4) ou le dispositif de guidage de ruban de fibres (5).

3. Dispositif de réception de ruban de fibres (1) selon la revendication 1 ou 2, dans lequel le dispositif de réception de ruban de fibres (1) est formé en céramique.

4. Dispositif de réception de ruban de fibres (1) selon la revendication 1 ou 2, dans lequel le dispositif de réception de ruban de fibres (1) présente un revêtement céramique au moins sur toutes les sections de surface guidant les fibres.

5. Dispositif de réception de ruban de fibres (1) selon au moins l'une des revendications précédentes, **caractérisé en ce que** les deux aiguilles (6a, 6b) sont formées et/ou disposées de manière symétrique en miroir l'une par rapport à l'autre.

6. Dispositif de réception de ruban de fibres (1) selon au moins l'une des revendications précédentes, **caractérisé en ce que** les deux aiguilles (6a, 6b) ne présentent respectivement pas de forme symétrique en rotation.

7. Dispositif de réception de ruban de fibres (1) selon au moins l'une des revendications précédentes, **caractérisé en ce que** la table de ruban de fibres (8) présente une surface fermée et ininterrompue.

8. Métier à filer à jet d'air comportant une buse de filage (10) présentant un cône de filage (9), **caractérisé en ce qu'**un dispositif de réception de ruban de fibres (1) conformément à au moins l'une des revendications 1 à 7 est disposé le long de la direction de réception de ruban de fibres avant le cône de filage (9).

9. Métier à filer à jet d'air selon la revendication 8, **caractérisé en ce que** le dispositif de guidage de ruban de fibres (5) du dispositif de réception de ruban de fibres (1) pénètre au moins dans certaines sections dans la section de buse d'air de soufflage (7) et/ou dans certaines sections dans un orifice (11) du cône de filage (9).

10. Procédé permettant de former un dispositif de réception de ruban de fibres (1) destiné à amener un ruban de fibres provenant d'un banc d'étirage à un élément de formation de fil (2) d'un métier à filer selon l'une des revendications 1 à 7, **caractérisé en ce que** le dispositif de réception de ruban de fibres (1) est formé au moyen d'un procédé de fabrication additive.

11. Procédé selon la revendication 10, **caractérisé en ce que** le dispositif de réception de ruban de fibres (1) est formé en céramique et par stéréolithographie.

12. Procédé selon la revendication 10, **caractérisé en ce que** le dispositif de réception de ruban de fibres (1) est formé en métal par frittage au laser.
